# EUROPÄISCHE PATENTSCHRIFT

(11) **EP 1 560 232 B1**
(45) Veröffentlichungstag und Bekanntmachung des Hinweises auf die Patenterteilung: **14.03.2012**
(21) Anmeldenummer: 05100499.2
(22) Anmeldetag: 26.01.2005
(51) Int. Cl.: H01F 38/12, F02P 17/12, G01R 31/06

(54) **Zündspulentester**
Ignition coil tester
Dispositif d'essai de bobine d'allumage

(30) Priorität: 27.01.2004 DE 102004004005; 08.04.2004 DE 102004017307
(43) Veröffentlichungstag der Anmeldung: 03.08.2005
(73) Patentinhaber: ROBERT BOSCH GMBH, 70442 Stuttgart (DE)
(72) Erfinder: Bumen, Werner, 73230, Kirchheim (DE)

(56) Entgegenhaltungen:
- US-A- 4 090 125
- US-A- 5 363 046
- US-A1- 2002 149 308

## Beschreibung

### Stand der Technik

Die Erfindung betrifft einen Zündspulentester zur Funktionsprüfung von Stabzündspulen, der an einen Diagnosetester anschließbar ist, wobei die Stabzündspule eine Primärwicklung und eine Sekundärwicklung zur Erzeugung der Zündspannung sowie ein Feldführungsblech, einen Anschlussstecker und einen Sekundärausgang aufweist.

Um zur Funktionsprüfung von EFS-Zündspulen die von einer Zündspule über ein Kabel an die Zündkerze abgegebene Hochspannung zu messen ist bereits eine Messzange bekannt, die auf die Außenhülle der die Hochspannung führenden Leitung aufgeklemmt werden kann. Dabei umgeben zwei Leiterflächen der Messzange das Hochspannungskabel. Die Zündspule kann so im Einbauzustand geprüft werden.

Aus US 4,090,125, welche als nächstliegender Stand der Technik angesehen wird, ist ein Zündspulentester mit einem Ansteuermodul und einer Ausgangselektronik zur Funktionsprüfung von Stabzündspulen bekannt. Der Zündspulentester weist zur Kontaktierung des Sekundärausganges der Stabzündspule mit einer Zündkerzen eine Ausgleichshülse und zur kapazitiven Auskopplung des Zündsignals der Stabzündspule einen Sensor auf. Der Sensor zur Auskopplung des Zündsignals ist dabei im Gehäuse der Stabzündspule untergebracht.

In US 5,363,046 wird ein Zündkerzenstecker beschrieben, der zur kapazitiven Auskopplung des Zündsignals einen in den Zündkerzenstecker integrierten Sensor aufweist. Eine in einen Zündkerzenstecker integrierte Stabzündspule wird in US 2002/0149308 A1 beschrieben.

Aus der DE 298 18 882 U1 sind weitere Zündvorrichtungen mit mehreren Stabzündspulen für eine Brennkraftmaschine bekannt. Dabei sind die Stabzündspulen innerhalb eines sogenannten Kerzendomes des Zylinderkopfes der Brennkraftmaschine angeordnet. Ein an die jeweilige Stabzündspule angefügter Hochspannungsstecker, der die Verbindung zwischen einem Hochspannungsausgang der Stabzündspule und einem Anschlussbolzen der in dem Kerzendom ortsfest angebrachten Zündkerze herstellt, ist in den Kerzendom eingesetzt.

Bei Brennkraftmaschinen mit Stabzündspulen, bei denen diese ohne Zwischenschaltung eines Kabels direkt an die Zündkerzen angeschlossen sind, kann mit der bekannten Messzange keine Zündspulenprüfung im eingebauten Zustand der Stabzündspulen vorgenommen werden, da sich die Sekundärwicklung und der Sekundärstromkreis der Stabzündspulen für die Zündspannungsdiagnose zum Teil unzugänglich in den Kerzendomen befinden.

Die Prüfung von Stabzündspulen erfolgt demnach heute im ausgebauten Zustand. Die dazu eingesetzten losen Messaufbauten mit zahlreichen notwendigen Hilfsmitteln erlauben es aus sicherheitstechnischen Gründen jedoch nicht, die Messung direkt an der Brennkraftmaschine durchzuführen. Weiterhin unterscheiden sich die Prüfbedingungen einer ausgebauten Stabzündspule von denen einer eingebauten. Dies führt dazu, dass die Prüfergebnisse nicht vollständig mit den tatsächlichen Werten im Betriebszustand übereinstimmen beziehungsweise dass nicht alle Prüfungen unter realen Bedingungen durchgeführt werden können.

Aufgabe der Erfindung ist es, für die Komponentenprüfung einer aus einer Brennkraftmaschine ausgebauten Stabzündspule einen Zündspulentester im Zusammenhang mit einem Diagnosetester bereitzustellen.

### Vorteile der Erfindung

Die Aufgabe der Erfindung wird gemäß des kennzeichnenden Teils von Anspruch 1 dadurch gelöst, dass die elektrische Verbindung zwischen der Stabzündspule und der gewählten Funkenstrecke durch eine Ausgleichshülse als Verbindungsstück von dem Sekundärausgang der Stabzündspule zu der Gasfunkenstrecke oder der Zündkerze erfolgt, und dass zur kapazitiven Zündsignalauskopplung für die Zündspannungsdiagnose an der Ausgleichshülse ein kapazitiver Sensor angebracht ist. In diesem Bereich ist es möglich, ausreichend Raum für den Zugriff auf den Sekundärstromkreis vorzusehen. Weiterhin kann die Ausgleichshülse in ihrem Aufbau optimal an die gestellte Messaufgabe der Bestimmung der genauen Zündspannung durch Auswahl geeigneter Abmessungen und Materialien angepasst werden.

Dadurch wird ein Zündspulentester geschaffen, dessen Abmessungen und Form im Wesentlichen der eines Zündkerzendoms in einer Brennkraftmaschine entspricht und / oder an dessen Abmessungen anpassbar ist. Die aus der Brennkraftmaschine ausgebaute Zündspule wird in den Zündspulentester eingebaut und dort getestet. Durch die Anpassung der Form des Zündkerzendoms des Zündspulentesters an die Form des Zündkerzendoms in der Brennkraftmaschine erfolgt die Prüfung dabei unter fast realen Umgebungsbedingungen. Durch den kompakten Aufbau des Zündspulentesters, in den die notwendigen Hilfsmittel zur Zündkerzenprüfung integriert sind, kann die Zündspulenprüfung unter Berücksichtigung der sicherheitsrelevanten Vorgaben ohne lose Messaufbauten außerhalb der Brennkraftmaschine durchgeführt werden.

In einer bevorzugten Ausführungsform ist der Durchmesser des Zündkerzendoms mittels eines austauschbaren Isolators und / oder einer austauschbaren Metallhülse an den Durchmesser der Stabzündspule und des Zündkerzendoms der Brennkraftmaschine anpassbar. Durch diesen variablen Aufbau kann die Geometrie des Zündkerzendoms der Brennkraftmaschine mit dem Zündspulentester optimal nachempfunden werden. Dabei bestimmt der Abstand zwischen Metallhülse und Stabzündspule durch Koppelkapazitäten zur elektrischen Masse der Metallhülse beziehungsweise des Gehäuses des Zündspulentesters den Dämpfungsgrad, welcher so entsprechend den realen Bedingungen angepasst werden kann.

Ist die Höhe des Zündkerzendoms mittels eines austauschbaren oder verstellbaren Distanzausgleichstückes an die Länge der Stabzündspule und des Zündkerzendoms der Brennkraftmaschine anpassbar, so kann der Zündspulentester für unterschiedliche Stabzündspulen mit verschiedenen Längen sowie für unterschiedliche Brennkraftmaschinen mit verschieden langen Zündkerzendomen eingesetzt werden.

Dadurch, dass eine Zündkerze oder eine Gasfunkenstrecke in den Zündkreis ein-schaltbar sind, können die notwendigen Prüfungen an der Stabzündspule durchgeführt werden. So kann zur Zündspannungsmessung und zur Diodenprüfung die Zündkerze in den Zündkreis eingeschaltet werden. Zur Zündsignaldiagnose und zur Zündreserveprüfung kann hingegen eine geeignete Gasfunkenstrecke eingesetzt werden.

Die Ausgleichshülse kann in ihren Abmessungen sowie in der Ausführung ihrer endseitigen Kontakte an die zu prüfende Stabzündspule in der jeweiligen Einbaukonfiguration und an die Kontakte der Funkenstrecken angepasst werden, was einen entsprechend vielseitigen Einsatz des Zündspulentesters ermöglicht.

Dadurch, dass das Gehäuse im Bereich des kapazitiven Sensors einen Durchbruch für eine Messleitung des kapazitiven Sensors und / oder in dem Bereich des Feldführungsblechs einen Durchbruch zur Kontaktierung des Feldführungsblechs aufweist, können die entsprechenden Messsignale mit Hilfe von Mess- und / oder Signalleitungen aus dem Gehäuse des Zündspulentesters der Ausgangselektronik und dem Diagnosesystem zugeführt werden.

Dabei ist der Durchbruch zur Kontaktierung des Feldführungsblechs und der Metallhülse bevorzugt mit einer Hochspannungsisolation elektrisch gegen eine Signalleitung isoliert. Dies verhindert, dass bei der an dieser Stelle durchgeführten Isolationsprüfung bezüglich Hochspannungsüberschlägen in der Stabzündspule auf das Feldführungsblech oder auf die Umgebung das Messsignal auf das Gehäuse des Zündspulentesters abgeleitet wird.

Aus Gründen einer einfachen Herstellung des Zündspulentesters kann es vorgesehen sein, dass das Gehäuse ein- oder mehrteiligteilig aufgebaut ist. Dabei kann insbesondere durch einen mehrteiligen Aufbau verhindert werden, dass schwer zu fertigende Hinterschnitte hergestellt werden müssen.

Ein besonders kompakter und bedienungsfreundlicher Aufbau der gesamten Anordnung ergibt sich dadurch, dass das Ansteuermodul mit dem Gehäuse als Einheit verbunden ist.

Der Zündspulentester kann auch so ausgelegt werden, dass er zur Prüfung von Einzelfunkenzündspulen mit außerhalb des Zündkerzendoms liegenden Sekundärwicklungen verwendbar ist. Auch hier ist von Vorteil, dass die Prüfung der Einzelfunkenzündspule im Zündkerzendom des Zündspulentesters unter fast realen Bedingungen erfolgen kann. Der Zündspulentester kann so sehr vielseitig eingesetzt werden.

### Zeichnung

Die Figur zeigt einen Zündspulentester mit eingesetzter Stabzündspule in einem Schnitt in Längsrichtung

### Beschreibung der Ausführungsbeispiele

Die Figur zeigt einen Zündspulentester 1 mit einer eingesetzten Stabzündspule 20. Der Zündspulentester 1 besteht aus einem Gehäuse 30, welches aus einem Gehäuseoberteil 40 und einem Gehäuseunterteil 50 aufgebaut ist.

Das Gehäuseoberteil 40 umschließt eine Aussparung 41, deren Abmessungen im Wesentlichen den Abmessungen eines Zündkerzendoms gängiger Brennkraftmaschinen entspricht. In die Aussparung 41 sind ein austauschbarer Isolator 11 und darin eine austauschbare Metallhülse 12 eingesetzt.

Aussparung 41, Isolator 11 und Metallhülse 12 weisen im dargestellten Aufbau eine zylindrische Form auf. Abhängig von der Form der Stabzündspule 20 und des Zündkerzendoms der nachzustellenden Brennkraftmaschine sind jedoch auch andere Geometrien möglich.

Auf der dem Gehäuseunterteil 50 zugewandten Seite ist der zylinderförmige Bereich 11a des Isolators 11 mit einem umlaufenden stimseitigen Abschluss 11b begrenzt, an dem die Metallhülse 12 anliegt. Die Metallhülse 12 ist somit vollständig gegenüber dem Gehäuse 30 isoliert. Wird keine Isolationsprüfung durchgeführt, so kann die Metallhülse 12 über einen Schalter 75 auf Masse gelegt werden.

Die Stabzündspule 20 mit Primärwicklung 21 und Sekundärwicklung 22, Feldführungsblech 24 und Sekundärausgang 25 befindet sich innerhalb der Metallhülse 12, welche den Zündkerzendom 10 des Zündspulentesters 1 begrenzt. Lediglich der Anschlussstecker 23 der Stabzündspule 20 mit der eingebauten Einschaltdiode 26 und mit integrierter Endstufe befindet sich außerhalb des Zündkerzendoms 10.

An der oberen Öffnung der Aussparung 41 ist eine Aufnahme 42 in Form einer umlaufenden, stufenförmigen Ausfräsung zur Aufnahme eines austauschbaren Distanzausgleichstücks 13 vorgesehen. Mit diesem Distanzausgleichstück 13 kann die Höhe des Zündkerzendoms 10 an die Länge und an den Durchmesser der Stabzündspule 20 angepasst werden. Die Stabzündspule 20 liegt mit ihrem Anschlussstecker 23 an dem Distanzausgleichsstück 13 an.

An der gegenüberliegenden Seite geht die Aussparung 41 in eine zylindrische Durchführung 45 mit kleinerem Durchmesser als die Aussparung 41 des Gehäuseoberteils 40 über.

Das Gehäuseoberteil 40 weist im Bereich des Feldführungsblechs 24 der Stabzündspule 20 einen als Bohrung ausgeführten, radial angeordneten Durchbruch 43 auf, dessen Oberfläche mit einer Hochspannungsisolation 44 ausgekleidet ist. Der Durchbruch 43 dient der Aufnahme einer Signalleitung 71.

Das Gehäuseunterteil 50 ist auf der Seite der Durchführung 45 des Gehäuseoberteils 40 an dieses angeflanscht. Es bildet zusammen mit der Unterseite des Gehäuseoberteils 40 eine Aussparung 51 aus, die, abgetrennt durch eine bewegliche Montageplatte 53, durch eine Funkenkammer 52 abgeschlossen ist. Auf beziehungsweise an der geerdeten Montageplatte 53 sind in der dargestellten Ausführung eine Gasfunkenstrecke 15 sowie in einer dafür vorgesehenen Gewindebohrung eine Zündkerze 16 angebracht, deren Elektroden in die Funkenkammer 52 ragen. Es können jedoch auch weitere Funkenstrecken, zum Beispiel verschiedenen Gasfunkenstrecken, vorgesehen werden.

Zwischen dem Sekundärausgang 25 der Stabzündspule 20 und der im dargestellten Beispiel als Funkenstrecke in den Zündkreis eingeschalteten Zündkerze 16 ist eine Ausgleichshülse 14 vorgesehen. Diese besteht aus einer leitfähigen Seele 14a, die in einer isolierenden Hülse 14b eingebettet ist. Die isolierende Hülse 14b selbst ist in die Durchführung 45 des Gehäuseoberteils 40 eingepasst und ragt mit ihrer einen Seite in die Aussparung 41 des Gehäuseoberteils 40 und mit ihrer anderen Seite in die Aussparung 51 des Gehäuseunterteils 50. Dabei stellt ein mit der leitfähigen Seele 14a verbundener Eingangskontakt 14c auf der Seite des Gehäuseoberteils 40 eine leitfähige Verbindung zum Sekundärausgang 25 der Stabzündspule 20 und ein ebenfalls mit der leitfähigen Seele 14a verbundener Ausgangskontakt 14d eine leitfähige Verbindung zur gewählten Funkenstrecke, im dargestellten Fall zur Zündkerze 16, dar.

Auf Seiten des Gehäuseunterteils 50 ist im Bereich der leitfähigen Seele 14a ein kapazitiver Sensor 17 an der Außenfläche der Ausgleichshülse 14 angeordnet. Dieser ist mit einer Messleitung 72 verbunden, die durch einen radial im Gehäuseunterteil 50 angebrachten Durchbruch 54 nach außen geführt ist. Der Sensor dient der kapazitiven Zündsignalauskopplung für die Zündspannungsdiagnose.

Die Messleitung 72 und die Signalleitung 71 sind in eine schematisch dargestellte Ausgangselektronik 70 geführt, die wiederum zwei Messausgänge 73, 74 zum Anschluss eines nicht dargestellten Diagnosesystems aufweist.

Der Anschlussstecker 23 der Stabzündspule 20 ist mit Hilfe einer Adapterleitung 61 mit einem Ansteuermodul 60 verbunden. Die Spannungsversorgung des Zündspulentesters 1 erfolgt über einen Spannungseingang 63 am Ansteuermodul 60. Hier ist eine Batteriespannung angelegt, deren Pluspol auf einen Kontakt 65 aufgeschaltet ist. Das Ansteuermodul 60 weist einen Shunt 64 zur Messung des sekundären Zündstromes (Messpunkt 69) und in der dargestellten Ausführungsvariante eine Endstufe 62 auf. Bei Stabzündspulen 20 mit integrierter Endstufe kann auf diese Endstufe 62 verzichtet werden; der prinzipielle Aufbau des Zündspulentesters 1 und seine Wirkungsweise bleiben dabei jedoch erhalten. Die Versorgungsspannung am Spannungseingang 63 der Stabzündspule 20 kann variabel eingestellt werden, wodurch die Sekundärspannung auf die Zündspulenspezifikation abgestimmt werden kann. Dies ermöglicht es, die Zündreserve und die Spannungsfestigkeit der Isolation der Stabzündspule 20 zu prüfen. Innerhalb des Ansteuermoduls 60 stehen das in der Pulsdauer einstellbare Primärsteuersignal 66, die Primärspannung (Messpunkt 67), der Primärstrom (Messpunkt 68), die einstellbarer Versorgungsspannung (Spannungseingang 63) und der sekundäre Zündstrom (Messpunkt 69) zur Auswertung zur Verfügung. Durch Abschalten der Versorgungsspannung kann ein gesicherter Wechsel der Funkenstrecken vorgenommen werden.

Durch eine Erweiterung des beschriebenen Zündspulentesters 1 ist es möglich, auch Parameter wie die Betriebstemperatur der Stabzündspule 20 und den Kompressionsdruck in der Funkenkammer 52 den realen, in der Brennkraftmaschine existierenden Bedingungen nachzustellen. Die Prüfung der Stabzündspulen 20 kann dann unter gleichen Bedingungen wie in der Brennkraftmaschine durchgeführt werden.

## Patentansprüche

1. Zündspulentester (1) mit einem Ansteuermodul (60) und einer Ausgangselektronik (70) zur Funktionsprüfung von Stabzündspulen (20), der an einen Diagnosetester anschließbar ist, wobei die Stabzündspule (20) eine Primärwicklung (21) und eine Sekundärwicklung (22) zur Erzeugung der Zündspannung sowie ein Feldführungsblech (24), einen Anschlussstecker (23) und einen Sekundärausgang (25) aufweist, wobei der Zündspulentester (1) ein Gehäuse (30) und einen Zündkerzendom (10) zur Aufnahme der Stabzündspule (20) aufweist, dessen Abmessungen und Form im Wesentlichen der eines Zündkerzendoms in einer Brennkraftmaschine entspricht und / oder an dessen Abmessungen anpassbar ist, und wobei eine Ausgleichshülse (14) als Verbindungsstück von dem Sekundärausgang (25) der Stabzündspule (20) zu einer Gasfunkenstrecke (15) oder einer Zündkerze (16) vorgesehen ist, **dadurch gekennzeichnet, dass** die Ausgleichshülse (14) eine leitfähige Seele (14a) und eine isolierende Hülse (14b) aufweist, dass die isolierende Hülse (14b) in eine Durchführung (45) eines Gehäuseoberteils (40) eingepasst ist, und dass an der Ausgleichshülse (14) im Bereich der leitfähigen Seele (14a) ein kapazitiver Sensor (17) zur Zündsignalauskopplung angebracht ist.

2. Zündspulentester (1) nach Anspruch 1, **dadurch gekennzeichnet, dass** der Durchmesser des Zündkerzendoms (10) mittels eines austauschbaren Isolators (11) und / oder einer austauschbaren Metallhülse (12) an den Durchmesser der Stabzündspule (20) und des Zündkerzendoms (10) der Brennkraftmaschine anpassbar ist.

3. Zündspulentester (1) nach Anspruch 1 oder 2, **dadurch gekennzeichnet, dass** die Höhe des Zündkerzendoms (10) mittels eines austauschbaren oder verstellbaren Distanzausgleichstücks (13) an die Länge und den Durchmesser der Stabzündspule (20) und des Zündkerzendoms (10) der Brennkraftmaschine anpassbar ist.

4. Zündspulentester (1) nach einem der Ansprüche 1 bis 3, **dadurch gekennzeichnet, dass** eine Zündkerze (16) oder eine Gasfunkenstrecke (15) in den Zündkreis einschaltbar sind.

5. Zündspulentester (1) nach einem der Ansprüche 1 bis 4, **dadurch gekennzeichnet, dass** das Gehäuse (30) im Bereich des kapazitiven Sensors (17) einen Durchbruch (54) für eine Messleitung (72) des kapazitiven Sensors (17) und / oder in dem Bereich des Feldführungsblechs (24) einen Durchbruch (43) zur Kontaktierung des Feldführungsblechs (24) aufweist.

6. Zündspulentester (1) nach einem der Ansprüche 1 bis 5, **dadurch gekennzeichnet, dass** der Durchbruch (43) mit einer Hochspannungsisolation (44) elektrisch gegen eine Signalleitung (71) isoliert ist.

7. Zündspulentester (1) nach einem der Ansprüche 1 bis 6, **dadurch gekennzeichnet, dass** das Gehäuse (30) ein- oder mehrteilig aufgebaut ist.

8. Zündspulentester (1) nach einem der Ansprüche 1 bis 7, **dadurch gekennzeichnet, dass** das Ansteuermodul (60) mit dem Gehäuse (30) als Einheit verbunden ist.

9. Verwendung eines Zündspulentesters (1) nach einem der Ansprüche 1 bis 8, **dadurch gekennzeichnet, dass** der Zündspulentester (1) zur Prüfung von Einzelfunkenzündspulen mit außerhalb des Zündkerzendoms (10) liegenden Sekundärwicklungen (22) verwendbar ist.

## Claims

1. Ignition coil tester (1) having an actuation module (60) and output electronics (70) for functionally testing rod ignition coils (20) which can be connected to a diagnostic tester, wherein the rod ignition coil (20) has a primary winding (21) and a secondary winding (22) for generating the ignition voltage and a field-guiding plate (24), a connecting plug (23) and a secondary output (25), wherein the ignition coil tester (1) has a housing (30) and a spark plug dome (10) for holding the rod ignition coil (20), the dimensions and shape of which spark plug dome (10) correspond essentially to that of a spark plug dome in an internal combustion engine and/or can be adapted to the dimensions thereof, and wherein an equalizing sleeve (14) is provided as a connecting piece from the secondary output (25) of the rod ignition coil (20) to a gas spark gap (15) or spark plug (16), **characterized in that** the equalizing sleeve (14) has a conductive core (14a) and an insulating sleeve (14b), **in that** the insulating sleeve (14b) is fitted into a feedthrough (45) of a housing upper part (40), and **in that** a capacitive sensor (17) for extracting the ignition signal is attached to the equalizing sleeve (14) in the region of the conductive core (14a).

2. Ignition coil tester (1) according to Claim 1, **characterized in that** the diameter of the spark plug dome (10) can be adapted to the diameter of the rod ignition coil (20) and of the spark plug dome (10) of the internal combustion engine by means of an exchangeable insulator (11) and/or an exchangeable metal sleeve (12).

3. Ignition coil tester (1) according to Claim 1 or 2, **characterized in that** the height of the spark plug dome (10) can be adapted to the length and the diameter of the rod ignition coil (20) and of the spark plug dome (10) of the internal combustion engine by means of an exchangeable or adjustable distance-compensating element (13).

4. Ignition coil tester (1) according to one of Claims 1 to 3, **characterized in that** a spark plug (16) or a gas spark gap (15) can be connected into the ignition circuit.

5. Ignition coil tester (1) according to one of Claims 1 to 4, **characterized in that** the housing (30) has, in the region of the capacitive sensor (17), a breakthrough (54) for a measuring line (72) of the capacitive sensor (17) and/or has, in the region of the field-guiding plate (24), a breakthrough (43) for making contact with the field-guiding plate (24).

6. Ignition coil tester (1) according to one of Claims 1 to 5, **characterized in that** the breakthrough (43) is electrically insulated with respect to a signal line (71) by means of a high-voltage insulation (44).

7. Ignition coil tester (1) according to one of Claims 1 to 6, **characterized in that** the housing (30) is of single-part or multipart design.

8. Ignition coil tester (1) according to one of Claims 1 to 7, **characterized in that** the actuation module (60) is connected to the housing (30) as a unit.

9. Use of an ignition coil tester (1) according to one of Claims 1 to 8, **characterized in that** the ignition coil tester (1) can be used to test individual spark ignition coils with secondary windings (22) located outside the spark plug dome (10).

## Revendications

1. Testeur de bobine d'allumage (1) comprenant un module d'excitation (60) et une électronique de sortie (70) pour contrôler le fonctionnement des bobines d'allumage en barre (20), lequel peut être raccordé à un testeur de diagnostic, la bobine d'allumage en barre (20) présentant un enroulement primaire (21) et un enroulement secondaire (22) pour générer la tension d'allumage ainsi qu'une tôle de guidage de champ (24), une fiche de raccordement (23) et une sortie secondaire (25), le testeur de bobine d'allumage (1) présentant un boîtier (30) et une broche de bougie d'allumage (10) pour accueillir la bobine d'allumage en barre (20), dont les dimensions et la forme correspondent pour l'essentiel à celles d'une broche de bougie d'allumage dans un moteur à combustion interne et/ou peuvent être adaptées à ses dimensions, et un manchon de compensation (14) étant prévu comme pièce de liaison entre la sortie secondaire (25) de la bobine d'allumage en barre (20) et un éclateur à gaz (15) ou une bougie d'allumage (16), **caractérisé en ce que** le manchon de compensation (14) présente une âme conductrice (14a) et un manchon isolant (14b), **en ce que** le manchon isolant (14b) est ajusté dans une traversée (45) d'une partie supérieure de boîtier (40) et **en ce qu'**un capteur capacitif (17) est monté sur le manchon de compensation (14) dans la zone de l'âme conductrice (14a) pour le découplage du signal d'allumage.

2. Testeur de bobine d'allumage (1) selon la revendication 1, **caractérisé en ce que** le diamètre de la broche de bougie d'allumage (10) peut être adapté au diamètre de la bobine d'allumage en barre (20) et de la broche de bougie d'allumage (10) du moteur à combustion interne au moyen d'un isolateur (11) interchangeable et/ou d'un manchon métallique (12) interchangeable.

3. Testeur de bobine d'allumage (1) selon la revendication 1 ou 2, **caractérisé en ce que** la hauteur de la broche de bougie d'allumage (10) peut être adaptée à la longueur et au diamètre de la bobine d'allumage en barre (20) et de la broche de bougie d'allumage (10) du moteur à combustion interne au moyen d'une pièce d'adaptation de distance (13) interchangeable ou réglable.

4. Testeur de bobine d'allumage (1) selon l'une des revendications 1 à 3, **caractérisé en ce qu'**une bougie d'allumage (16) ou un éclateur à gaz (15) peuvent être mis en circuit dans le circuit d'allumage.

5. Testeur de bobine d'allumage (1) selon l'une des revendications 1 à 4, **caractérisé en ce que** le boîtier (30) présente dans la zone du capteur capacitif (17) une traversée (54) pour une ligne de mesure (72) du capteur capacitif (17) et/ou dans la zone de la tôle de guidage de champ (24) une traversée (43) pour établir le contact avec la tôle de guidage de champ (24).

6. Testeur de bobine d'allumage (1) selon l'une des revendications 1 à 5, **caractérisé en ce que** la traversée (43) est isolée électriquement par rapport à une ligne de signal (71) avec une isolation haute tension (44).

7. Testeur de bobine d'allumage (1) selon l'une des revendications 1 à 6, **caractérisé en ce que** le boîtier (30) est construit en une ou plusieurs parties.

8. Testeur de bobine d'allumage (1) selon l'une des revendications 1 à 7, **caractérisé en ce que** le module d'excitation (60) est relié avec le boîtier (30) sous la forme d'une unité.

9. Utilisation d'un testeur de bobine d'allumage (1) selon l'une des revendications 1 à 8, **caractérisée en ce que** le testeur de bobine d'allumage (1) peut être utilisé pour tester des bobines d'allumage individuelles ayant des enroulements secondaires (22) qui se trouvent à l'extérieur de la broche de bougie d'allumage (10).
